# DEMANDE DE BREVET EUROPEEN

(11) **EP 3 109 184 A1**
(43) Date de publication de la demande: **28.12.2016**
(21) Numéro de dépôt: 16172117.0
(22) Date de dépôt: 31.05.2016
(51) Int. Cl.: B65D 77/04

(54) **CONTENEUR A PALETTE EMPILABLE MUNI D'UNE ARMATURE SUPERIEURE DE RENFORT**

(30) Priorité: 26.06.2015 FR 1555920
(71) Demandeur: Sotralentz Packaging, 67320 Drulingen (FR)
(72) Inventeur: SENGELIN, Marc, 67530 Ottrott (FR); HAMM, Thierry, 57430 Sarralbe (FR)
(74) Mandataire: Zimmermann, Alain

(57) **Abrégé**

La présente invention se rapporte à un conteneur à palette empilable (1) pour le transport et/ou le stockage de matières, comprenant au moins :
- une poche intérieure parallélépipédique (20) munie d'un robinet et d'une ouverture de remplissage fermée par un couvercle,
- une cage périphérique de protection (30) encerclant ladite poche intérieure (20) pour renforcer le conteneur (1), ladite cage (30) prenant la forme d'un treillis métallique (31) constitué de barres verticales (32) et horizontales (33) soudées entre elles à leurs points de croisement respectifs (34),
- une palette (10) sur laquelle repose la poche (20),
- une armature supérieure de renfort (40) reliant les côtés (35) de la cage périphérique (30) en partie haute de cette dernière pour rigidifier le conteneur (1),
caractérisé en ce que l'armature de renfort (40) comporte au moins quatre barres rigides indépendantes (41) disposées dans un même plan et étant chacune reliée de manière amovible en diagonale à deux côtés adjacents de la cage (30) au moyen de pattes de fixation (50).

## Description

La présente invention concerne un conteneur à palette empilable.

Il existe actuellement de nombreux types de conteneur à palette empilable pour le transport et/ou le stockage de matières dangereuses, de produits chimiques ou alimentaires ou de solides pulvérulents. Des exemples peuvent être trouvés dans les brevets FR2763044 ou FR2728238.

Typiquement, ces conteneurs à palette comportent une poche intérieure munie d'un robinet et d'une ouverture de remplissage fermée par un couvercle, une cage périphérique de protection encerclant la poche intérieure pour renforcer le conteneur, ladite cage de protection prenant la forme d'un treillis métallique constitué de barres verticales et horizontales soudées entre elles à leurs points de croisement respectifs, et une palette inférieure en bois, en matière plastique ou métal sur laquelle repose la poche intérieure.

Cependant, ces solutions ne donnent pas entièrement satisfaction car la rigidité de l'ensemble n'est pas optimisée et il est difficile d'empiler de tels conteneurs.

Une solution à ce problème a été proposée notamment dans les brevets FR2596360 et EP2623435 qui décrivent des conteneurs similaires à ceux décrits précédemment mais dans lesquels une structure de renfort supérieur (traverse de gerbage) est présente notamment pour permettre l'empilement des conteneurs.

Malgré tout, ces dispositifs de renfort ne donnent pas satisfaction pour une bonne répartition de la charge en cas d'empilement.

Un but de la présente invention est donc de résoudre le problème cité précédemment, à l'aide d'une solution simple à fabriquer, peu coûteuse, facile à utiliser et optimisée en termes d'efficacité.

Ainsi, la présente invention a pour objet un conteneur à palette empilable pour le transport et/ou le stockage de matières dangereuses, de produits chimiques ou alimentaires ou de solides pulvérulents, comprenant au moins :
- une poche intérieure parallélépipédique en polyéthylène haute densité munie en partie basse d'un robinet et comportant en son sommet une ouverture de remplissage fermée par un couvercle,
- une cage périphérique de protection encerclant ladite poche intérieure pour renforcer le conteneur, ladite cage de protection prenant la forme d'un treillis métallique constitué de barres verticales et horizontales soudées entre elles à leurs points de croisement respectifs,
- une palette inférieure en bois, en matière plastique ou métal, sur laquelle repose la poche intérieure,
- une armature supérieure de renfort reliant les côtés de la cage périphérique en partie haute de cette dernière pour rigidifier le conteneur,
caractérisé en ce que l'armature de renfort comporte au moins quatre barres rigides indépendantes disposées dans un même plan et étant chacune reliée de manière amovible en diagonale à deux côtés adjacents de la cage au moyen de pattes de fixation.

Selon des modes de réalisation préférés, le conteneur conforme à la présente invention comprend l'une au moins des caractéristiques suivantes :
- toutes les barres de l'armature de renfort sont identiques et chacune comporte une portion centrale principale rectiligne se poursuivant de part et d'autre par une portion coudée de sorte que l'extrémité de chaque portion coudée soit perpendiculaire au côté de la cage de renfort auquel ladite barre est reliée ;
- chaque patte de fixation est soudée aux extrémités de chaque barre et présente une forme générale de « U » inversé chevauchant le pourtour supérieure du treillis et comporte une première branche en prise sur l'extérieur de la cage périphérique et une seconde branche solidaire de la barre ;
- les branches de chaque patte de fixation sont reliées entre elles à l'aide d'au moins une vis destinée à rapprocher lesdites branches pour former une mâchoire de serrage de manière à maintenir fermement ladite barre sur la cage périphérique ;
- la poche intérieure présente en son sommet un évidement dans lequel l'armature de renfort est logée ;
- l'évidement présente une profondeur telle que l'armature de renfort ne dépasse pas du sommet de la poche intérieure, ou l'affleure ; et
- l'évidement épouse la forme des barres et présente à cet effet une portion rectiligne se poursuivant par au moins une portion coudée pour recevoir une des portions coudées de chaque barre.

L'invention va maintenant être décrite plus en détail en référence à des modes de réalisation particuliers donnés à titre d'illustration uniquement et représentés sur les figures annexées dans lesquelles :
- La figure 1 est une vue en perspective d'un conteneur conforme à la présente invention comportant une poche intérieure et une cage de renfort extérieure ;
- La figure 2 est une vue de face du conteneur de la figure 1 ;
- La figure 3 est une vue de côté du conteneur de la figure 1,
- La figure 4 est une vue de dessus en perspective d'un détail de la partie supérieure du conteneur de la figure 1 ;
- La figure 5 est une vue de dessus du conteneur de la figure 1 ;
- La figure 6 est une vue de détail de la figure 4 ;
- La figure 7 est une autre vue de détail de la figure 4 ; et
- Les figures 8 à 10 sont des vues de face, de côté et de dessus de la poche.

La figure 1 représente un conteneur 1 conforme à la présente invention qui peut être utilisé en particulier pour le transport et/ou le stockage de matières dangereuses (acides par exemple), de produits chimiques ou alimentaires ou de solides pulvérulents.

Ce conteneur 1 se compose essentiellement d'une palette inférieure 10 sur laquelle repose une poche 20 intérieure parallélépipédique en polyéthylène haute densité munie en partie basse 21 d'un robinet de vidange 22 et comportant en son sommet 23 une ouverture de remplissage fermée par un couvercle 24.

La palette 10 est par exemple en matière plastique et présente diverses ouvertures 11 et 12 qui se croisent pour le passage des fourches d'un véhicule de manutention.

La poche intérieure 20 est quant à elle entourée par une cage périphérique de protection 30 pour renforcer le conteneur 1, ladite cage de protection 30 prenant la forme d'un treillis métallique 31 constitué de barres verticales 32 et horizontales 33 soudées entre elles à leurs points de croisement respectifs 34 pour former des parois 35 présentant un pourtour supérieure 36.

En partie haute du conteneur 1 se trouve une armature supérieure de renfort 40 en tubes d'acier reliant les parois 35 de la cage périphérique de renfort 30 pour rigidifier le conteneur.

Plus précisément, l'armature de renfort 40 est reliée à la cage périphérique de renfort 30 de manière amovible au moyen de pattes de fixation 50 en prise avec le treillis 31.

Comme cela est illustré en particulier par les figures 4 à 7, l'armature de renfort 40 comporte en réalité quatre barres rigides indépendantes 41 disposées dans un même plan au-dessus de la poche 20, lesdites barres 41 présentant par exemple une section carrée et étant réalisées en acier. Chaque barre 40 relie en diagonale deux côtés adjacents 35 de la cage périphérique de renfort 30.

Plus précisément, chaque barre 41 comporte une portion centrale principale rectiligne 42 se poursuivant de part et d'autre par une portion coudée 43 sensiblement en forme de « S » de sorte que l'extrémité 43a de chaque portion coudée 43 soit perpendiculaire au côté 35 de la cage périphérique de renfort 30 auquel ladite barre 41 est reliée.

Comme cela est visible sur les figures 6 et 7, chaque patte de fixation 50 présente une forme générale de « U » inversé chevauchant le pourtour supérieure 36 du treillis 31 et comporte une première branche 51 en prise sur l'extérieur de la cage périphérique de renfort 30 et une seconde branche 52 solidaire de l'extrémité 43a de la barre 41 correspondante, par exemple par soudure.

En outre, les branches 51 et 52 de chaque patte de fixation 50 sont reliées entre elles à l'aide d'au moins une vis 53 de façon à rapprocher lesdites branches pour former une mâchoire de serrage de manière à maintenir fermement chaque barre 41 de l'armature 40 sur la cage périphérique de renfort 30.

Comme cela est représenté sur les figures 8 à 10, la poche intérieure 20 présente en son sommet 23 un évidement 26 dans lequel l'armature de renfort 40 est logée.

Plus précisément, l'évidement 26 présente une profondeur telle que chaque barre 41 de l'armature de renfort ne dépasse pas du sommet 23 de la poche 20, ou l'affleure.

Avantageusement, l'évidement 26 épouse la forme des barres 41 et présente à cet effet une portion rectiligne 27 se poursuivant par au moins une portion coudée 28 pour recevoir une des portions coudées 43 de chaque barre.

Le conteneur 1 ainsi réalisé présente une bonne rigidité lui permettant de résister aux chocs et d'être empilable. Par ailleurs, l'armature de renfort 40 étant amovible, il est possible, si besoin, de retirer la poche intérieure 20 pour la changer ou la réparer.

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, la palette peut être en bois ou en matière plastique.

## Revendications

1. Conteneur à palette empilable (1) pour le transport et/ou le stockage de matières dangereuses, de produits chimiques ou alimentaires ou de solides pulvérulents, comprenant au moins :
- une poche intérieure parallélépipédique (20) en polyéthylène haute densité munie en partie basse d'un robinet et comportant en son sommet une ouverture de remplissage fermée par un couvercle,
- une cage périphérique de protection (30) encerclant ladite poche intérieure (20) pour renforcer le conteneur (1), ladite cage de protection (30) prenant la forme d'un treillis métallique (31) constitué de barres verticales (32) et horizontales (33) soudées entre elles à leurs points de croisement respectifs (34),
- une palette inférieure (10) en bois, en matière plastique ou métal, sur laquelle repose la poche intérieure (20),
- une armature supérieure de renfort (40) reliant les côtés (35) de la cage périphérique (30) en partie haute de cette dernière pour rigidifier le conteneur (1),
**caractérisé en ce que** l'armature de renfort (40) comporte au moins quatre barres rigides indépendantes (41) disposées dans un même plan et étant chacune reliée de manière amovible en diagonale à deux côtés adjacents de la cage (30) au moyen de pattes de fixation (50).

2. Conteneur (1) selon la revendication 1, **caractérisé en ce que** toutes les barres (41) de l'armature de renfort (40) sont identiques et chacune comporte une portion centrale principale rectiligne (42) se poursuivant de part et d'autre par une portion coudée (43) de sorte que l'extrémité (43) de chaque portion coudée (43) soit perpendiculaire au côté (35) de la cage de renfort (20) auquel ladite barre (41) est reliée.

3. Conteneur (1) selon l'une quelconque des revendication 1 à 2, **caractérisé en ce que** chaque patte de fixation (50) est soudée aux extrémités de chaque barre (41) et présente une forme générale de « U » inversé chevauchant le pourtour supérieure (36) du treillis et comporte une première branche (51) en prise sur l'extérieur de la cage périphérique (30) et une seconde branche (52) solidaire de la barre (41).

4. Conteneur (1) selon la revendication 3, **caractérisé en ce que** les branches (51, 52) de chaque patte de fixation (50) sont reliées entre elles à l'aide d'au moins une vis (53) destinée à rapprocher lesdites branches (51, 52) pour former une mâchoire de serrage de manière à maintenir fermement ladite barre (42) sur la cage périphérique (30).

5. Conteneur (1) selon l'une quelconque des revendications précédentes, **caractérisé en ce que** la poche intérieure (20) présente en son sommet (23) un évidement (26) dans lequel l'armature de renfort (40) est logée.

6. Conteneur (1) selon la revendication 5, **caractérisé en ce que** l'évidement (26) présente une profondeur telle que l'armature de renfort (40) ne dépasse pas du sommet (23) de la poche intérieure (20), ou l'affleure.

7. Conteneur (1) selon la revendication 5, **caractérisé en ce que** l'évidement (26) épouse la forme des barres (41) et présente à cet effet une portion rectiligne (27) se poursuivant par au moins une portion coudée (28) pour recevoir une des portions coudées (43) de chaque barre (41).
